# EUROPÄISCHE PATENTANMELDUNG

(11) **EP 3 915 536 A1**
(43) Veröffentlichungstag der Anmeldung: **01.12.2021**
(21) Anmeldenummer: 21176237.2
(22) Anmeldetag: 27.05.2021
(51) Int. Cl.: A61H 7/00

(54) **MOBILE STREICHELVORRICHTUNG**

(30) Priorität: 27.05.2020 DE 102020114227
(71) Anmelder: Baumann, Pascal, 8633 Wolfhausen (CH)
(72) Erfinder: Baumann, Pascal, 8633 Wolfhausen (CH); Labidi, Saif Allah, 4023 Sousse (TN)
(74) Vertreter: Daub, Thomas

(57) **Zusammenfassung**

Die Erfindung geht aus von einer mobilen Streichelvorrichtung (10) zu einem Erzeugen von Realstreichelbewegungen auf einem Körper, mit zumindest einer Aufständereinheit (12), mit zumindest einer Horizontalträgereinheit (14), welche zumindest im Wesentlichen senkrecht zu der Aufständereinheit (12) angeordnet ist, und mit zumindest einer Streicheleinheit (16), welche an der Horizontalträgereinheit (14) drehbar gelagert ist.

Es wird vorgeschlagen, dass die Horizontalträgereinheit (14) zumindest zwei Trägerelemente (38, 38') umfasst, welche um eine zumindest im Wesentlichen vertikale Schwenkachse (42) schwenkbar miteinander verbunden sind.

## Beschreibung

### Stand der Technik

Die Erfindung betrifft eine mobile Streichelvorrichtung nach dem Oberbegriff des Anspruchs 1.

Es ist bereits eine mobile Streichelvorrichtung zu einem Erzeugen von Realstreichelbewegungen auf einem Körper, mit zumindest einer Aufständereinheit, mit zumindest einer Horizontalträgereinheit, welche zumindest im Wesentlichen senkrecht zu der Aufständereinheit angeordnet ist, und mit zumindest einer Streicheleinheit, welche an der Horizontalträgereinheit drehbar gelagert ist, vorgeschlagen worden.

Die Aufgabe der Erfindung besteht insbesondere darin, eine gattungsgemäße Vorrichtung mit verbesserten Eigenschaften hinsichtlich einer Beweglichkeit bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer mobilen Streichelvorrichtung zu einem Erzeugen von Realstreichelbewegungen auf einem Körper, mit zumindest einer Aufständereinheit, mit zumindest einer Horizontalträgereinheit, welche zumindest im Wesentlichen senkrecht zu der Aufständereinheit angeordnet ist, und mit zumindest einer Streicheleinheit, welche an der Horizontalträgereinheit drehbar gelagert ist.

Es wird vorgeschlagen, dass die Horizontalträgereinheit zumindest zwei Trägerelemente umfasst, welche um eine zumindest im Wesentlichen vertikale Schwenkachse schwenkbar miteinander verbunden sind.

Unter einer "Streichelvorrichtung" soll insbesondere eine Maschine verstanden werden, welche dazu vorgesehen ist, ein Streicheln eines menschlichen Körpers, insbesondere Realstreichelbewegungen auf dem Körper, eines Nutzers in Selbstbehandlung durch den Nutzer durchzuführen, wobei insbesondere ein Streichelelement der Streichelvorrichtung in einem Betriebszustand in einen Kontakt zu dem Körper des Nutzers bewegt ist. Unter einer "mobilen Streichelvorrichtung" soll insbesondere eine Streichelvorrichtung verstanden werden, welche insbesondere ein Gewicht von weniger als 10 kg, bevorzugt weniger als 5,5 kg, besonders bevorzugt weniger als 5 kg, aufweist, und welche insbesondere zu einem Transport zerlegbar ist, und welche insbesondere zu einem Aufbauen oder Abbauen weniger als 15 min benötigt. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Unter "Realstreichelbewegungen" sollen vorzugsweise Streichelbewegungen mit einer Streichelkraft zwischen 0,1 N und 4 N und einer Streichelgeschwindigkeit zwischen 0,3 cm/s und 30 cm/s verstanden werden.

Vorzugsweise weist die Streichelvorrichtung einen baukranartigen Aufbau auf. Vorzugsweise ist die Aufständereinheit als ein Mast mit einem Standfuß ausgebildet. Vorzugsweise weist die Aufständereinheit eine Standfußteileinheit auf, welche dazu vorgesehen ist, einen, bevorzugt flächigen, Bodenkontakt der Aufständereinheit auszubilden. Vorzugsweise bildet die Standfußteileinheit einen Bodenkontakt auf einer Bodenkontaktfläche von mindestens 200 cm², bevorzugt zumindest 400 cm². Vorzugsweise weist die Aufständereinheit eine Ständerteileinheit auf, welche sich zumindest im Wesentlichen vertikal von der Standfußteileinheit zu der Horizontalträgereinheit erstreckt. Vorzugsweise ist die Ständerteileinheit mastartig ausgebildet. Vorzugsweise ist eine Längsachse der Aufständereinheit zumindest im Wesentlichen vertikal ausgerichtet. Unter einer "Längsachse" eines Objekts soll dabei insbesondere eine Achse verstanden werden, welche parallel zu einer längsten Kante eines kleinsten geometrischen Quaders verläuft, welcher das Objekt gerade noch vollständig umschließt. Vorzugsweise sind die Standfußteileinheit und die Ständerteileinheit einstückig ausgebildet. Unter "einstückig" soll insbesondere stoffschlüssig verbunden, wie beispielsweise durch einen Schweißprozess und/oder Klebeprozess usw., und besonders vorteilhaft angeformt verstanden werden, wie durch die Herstellung aus einem Guss und/oder durch die Herstellung in einem Ein- oder Mehrkomponentenspritzverfahren.

Vorzugsweise ist die Horizontalträgereinheit mit der Trägerteileinheit verbunden. Vorzugsweise ist die Horizontalträgereinheit an einem der Standfußteileinheit abgewandten Ende der Trägerteileinheit mit der Trägerteileinheit verbunden. Vorzugsweise erstreckt sich die zumindest eine Horizontalträgereinheit zumindest im Wesentlichen senkrecht zu der Längsachse der Aufständereinheit weg von der Aufständereinheit. Vorzugsweise erstreckt sich die zumindest eine Horizontalträgereinheit über eine Erstreckung der Standfußeinheit weg von der Ständerteileinheit. Bevorzugt weist die Aufständereinheit einen Aufständerhohlraum auf. Insbesondere weist die Standfußteileinheit einen Standfußhohlraum auf, welcher insbesondere einen Teil des Aufständerhohlraums bildet. Insbesondere weist die Ständerteileinheit einen Masthohlraum auf, welcher insbesondere einen Teil des Aufständerhohlraums bildet. Bevorzugt ist eine Längsachse der Horizontalträgereinheit zumindest im Wesentlichen senkrecht zu der Längsachse der Aufständereinheit, insbesondere zu der Schwenkachse, ausgerichtet.

Vorzugsweise ist eines der Trägerelemente, insbesondere ein Mastträgerelement, mit der Ständerteileinheit verbunden. Vorzugsweise erstreckt sich das Mastträgerelement, welches insbesondere mit der Ständerteileinheit verbunden ist, über eine Erstreckung der Standfußeinheit weg von der Ständerteileinheit. Vorzugsweise ist eines der Trägerelemente, insbesondere ein Kopfträgerelement, über das andere der Trägerelemente mit der Ständerteileinheit verbunden. Vorzugsweise ist eines der Trägerelemente, insbesondere das Kopfträgerelement, frei von einem Kontakt zu der Aufständereinheit, insbesondere zu der Ständerteileinheit, angeordnet. Vorzugsweise ist das Kopfträgerelement an einem der Aufständereinheit abgewandten Ende des Mastträgerelements mit dem Mastträgerelement verbunden. Vorzugsweise weist die Aufständereinheit in Bezug auf die Längsachse der Aufständereinheit eine Länge von mindestens 30 cm auf. Vorzugsweise weist die Aufständereinheit in Bezug auf die Längsachse der Aufständereinheit eine Länge von maximal 80 cm, bevorzugt maximal 70 cm, auf. Bevorzugt weist die Horizontalträgereinheit einen Horizontalträgerhohlraum auf. Insbesondere weist das Mastträgerelement einen Mastträgerhohlraum auf, welcher insbesondere einen Teil des Horizontalträgerhohlraums bildet. Insbesondere weist das Kopfträgerelement einen Kopfträgerhohlraum auf, welcher insbesondere einen Teil des Horizontalträgerhohlraums bildet.

Vorzugsweise ist die Streicheleinheit zumindest teilweise zu einem Kontakt mit dem Körper vorgesehen. Vorzugsweise ist die Streicheleinheit mit dem Kopfträgerelement verbunden. Vorzugsweise ist die Streicheleinheit drehbar mit dem Kopfträgerelement verbunden. Vorzugsweise ist die Streicheleinheit drehbar an dem Kopfträgerelement gelagert. Vorzugsweise weist die Streicheleinheit zumindest ein, bevorzugt zumindest zwei, besonders bevorzugt zumindest vier und ganz besonders bevorzugt zumindest fünf, Streichelelement/e, insbesondere Schnurelement/e und Kontaktelement/e, auf. Vorzugsweise sind die Streichelelemente zumindest teilweise von einem, insbesondere flexiblen, Drahtschnurelement und einem Kontaktelement gebildet. Insbesondere ist das Kontaktelement zu einem Kontakt zu dem Körper vorgesehen. Vorzugsweise weist die Streicheleinheit ein Tellerelement auf, welches drehbar mit der Horizontalträgereinheit, insbesondere dem Kopfträgerelement verbunden ist. Das zumindest eine Streichelelement ist bevorzugt mit dem zumindest einen Tellerelement verbunden. Insbesondere ist das zumindest eine Streichelelement an dem Tellerelement aufgehängt. Bevorzugt sind zumindest fünf Streichelelemente äquidistant entlang eines Umfangs des Tellerelements in Umfangsnähe mit dem Tellerelement verbunden. Insbesondere ist ein Ende des zumindest einen Drahtschnurelements mit dem Tellerelement verbunden. Insbesondere ist jeweils ein Kontaktelement über ein Drahtschnurelement mit dem Tellerelement verbunden. Insbesondere ist das zumindest eine Kontaktelement an einem dem Tellerelement abgewandten Ende des zumindest einen Drahtschnurelements angeordnet.

Vorzugsweise ist das Kopfträgerelement an einem der Streicheleinheit abgewandten Ende mit dem Mastträgerelement verbunden. Vorzugweise ist das Kopfträgerelement an einem der Streicheleinheit abgewandten Ende mit dem Mastträgerelement um die Schwenkachse schwenkbar verbunden.

Vorzugsweise weisen die Trägerelemente in Bezug auf eine jeweilige Längsachse eine Länge von mindestens 20 cm auf. Vorzugsweise weisen die Trägerelemente in Bezug auf eine jeweilige Längsachse eine Länge von maximal 40 cm auf. Vorzugsweise sind die Trägerelemente zumindest im Wesentlichen gleich lang, insbesondere in Bezug auf eine jeweilige Längsachse, ausgebildet. Darunter, dass "die Trägerelemente zumindest im Wesentlichen gleich lang ausgebildet sind" soll vorzugsweise verstanden werden, dass die Trägerelemente bis auf eine Differenz von maximal 5 cm, bevorzugt von maximal 3 cm, gleich lang ausgebildet sind.

Unter "zumindest im Wesentlichen vertikal" soll hier insbesondere eine Ausrichtung einer Richtung relativ zu einer vertikalen Bezugsrichtung definieren, wobei die Richtung und die Bezugsrichtung, insbesondere in einer Projektionsebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Eine vertikale Bezugsrichtung ist eine Richtung, welche insbesondere durch eine Flächennormale einer Bodenfläche definiert ist, auf welcher die mobile Streichelvorrichtung angeordnet ist.

Durch die erfindungsgemäße Ausgestaltung der mobilen Streichelvorrichtung kann insbesondere eine realistische Streichelwahrnehmung erreicht werden. Es kann insbesondere eine vorteilhafte Führung der Streicheleinheit erreicht werden. Es kann insbesondere ein vorteilhafter Bewegungsradius für die zumindest eine Streicheleinheit durch die Horizontalträgereinheit erreicht werden. Es können Streichelberührungen erreicht werden, welche Mensch-zu-Mensch Berührungen vorteilhaft ähnlich gestaltet sind. Es kann eine vorteilhaft stressreduzierende, entspannende Wirkung der Streichelvorrichtung erreicht werden. Insbesondere kann eine vorteilhaft über einen Blutdruck, über ein Kortisollevel, über einen Puls und/oder über eine Herzfrequenz, insbesondere über eine Variabilität der Herzfrequenz, messbare Entspannungswirkung durch die Streichelvorrichtung erreicht werden.

Des Weiteren wird vorgeschlagen, dass die Schwenkachse zumindest im Wesentlichen parallel zu der Aufständereinheit ausgerichtet ist. Vorzugsweise ist die Schwenkachse zumindest im Wesentlichen parallel zu der Längsachse der Aufständereinheit ausgerichtet. Unter "zumindest im Wesentlichen parallel" soll insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Vorzugsweise ist die Aufständereinheit, insbesondere die Längsachse der Aufständereinheit, vertikal ausgerichtet. Es kann eine vorteilhaft gleichmäßige, insbesondere von einer Verschwenkung um die Schwenkachse unabhängige, Verschwenkungsbelastung auf die Aufständereinheit erreicht werden. Es kann eine vorteilhafte Stabilität erreicht werden.

Ferner wird vorgeschlagen, dass die Horizontalträgereinheit um eine weitere Schwenkachse schwenkbar mit der Aufständereinheit verbunden ist und die weitere Schwenkachse zumindest im Wesentlichen parallel zu der Schwenkachse ausgerichtet ist. Vorzugsweise ist die zumindest eine Schwenkachse parallel zu der weiteren Schwenkachse und zu der Längsachse der Aufständereinheit ausgerichtet. Vorzugsweise ist die Horizontalträgereinheit, insbesondere die Trägerelemente, um die weitere Schwenkachse verschwenkbar mit der Aufständereinheit, insbesondere der Ständerteileinheit, verbunden. Vorzugsweise ist das Mastträgerelement direkt mit der Aufständereinheit, insbesondere der Ständerteileinheit, insbesondere schwenkbar um die weitere Schwenkachse, verbunden. Vorzugsweise ist das Kopfträgerelement über das Mastträgerelement mit der Aufständereinheit, insbesondere um die weitere Schwenkachse, verbunden. Es kann eine vorteilhaft bewegliche, insbesondere verschwenkbare, Horizontalträgereinheit erreicht werden.

Des Weiteren wird vorgeschlagen, dass die Streicheleinheit um eine Drehachse drehbar an der Horizontalträgereinheit gelagert ist, welche zumindest im Wesentlichen parallel zu der Schwenkachse ausgerichtet ist. Vorzugsweise ist die Streicheleinheit, insbesondere das Tellerelement, drehbar an dem Kopfträgerelement gelagert. Bevorzugt ist die Streicheleinheit, insbesondere das Tellerelement, drehbar an einem der Aufständereinheit abgewandten Ende des Kopfträgerelements gelagert. Vorzugsweise ist die Drehachse parallel zu der Schwenkachse, insbesondere der weiteren Schwenkachse, und bevorzugt zu der Längsachse der Aufständereinheit. Bevorzugt ist die Längsachse der Horizontalträgereinheit zumindest im Wesentlichen senkrecht zu der Drehachse ausgerichtet. Es kann eine vorteilhaft ausgerichtete Drehbarkeit der Streicheleinheit erreicht werden, wodurch insbesondere vorteilhaft realistische Streichelbewegungen erreicht werden können.

Ferner wird vorgeschlagen, dass die Streicheleinheit entlang zumindest einer Bewegungsachse linear bewegbar gelagert ist, welche zumindest im Wesentlichen parallel zu der Schwenkachse ausgerichtet ist. Vorzugsweise ist die Aufständereinheit, insbesondere vertikal, bevorzugt parallel zu der Schwenkachse, höhenverstellbar ausgebildet. Besonders bevorzugt ist die Aufständereinheit entlang der Längsachse der Aufständereinheit verstellbar, insbesondere verschiebbar, zu einem Verändern der Erstreckung entlang der Längsachse der Aufständereinheit, insbesondere höhenverstellbar, ausgebildet. Bevorzugt weist die Aufständereinheit eine Ständerlagereinheit, beispielsweise eine Teleskoplagereinheit oder eine Schienenlagereinheit, auf, durch welche die Aufständereinheit höhenverstellbar ist. Bevorzugt ist die Aufständereinheit teilweise entlang der Bewegungsachse verschiebbar, insbesondere höhenverstellbar, ausgebildet. Vorzugsweise ist die Streicheleinheit durch die Aufständereinheit entlang der Bewegungsachse verschiebbar, insbesondere höhenverstellbar, ausgebildet. Vorzugsweise ist die Streicheleinheit höhenverstellbar an der Horizontalträgereinheit gelagert. Vorzugsweise ist die Streicheleinheit, bevorzugt das Tellerelement, durch eine Streichellagereinheit, beispielsweise eine Teleskoplagereinheit oder eine Schienenlagereinheit, mit der Horizontalträgereinheit, insbesondere dem Kopfträgerelement, verbunden. Vorzugsweise umfasst die Streicheleinheit die Streichellagereinheit. Vorzugsweise ist die Streicheleinheit, insbesondere vertikal, bevorzugt parallel zu der Schwenkachse, höhenverstellbar mit der Horizontalträgereinheit verbunden, insbesondere an der Horizontalträgereinheit gelagert. Vorzugsweise ist die Streicheleinheit entlang einer weiteren Bewegungsachse höhenverstellbar mit der Horizontalträgereinheit verbunden. Bevorzugt ist die Bewegungsachse vertikal ausgerichtet. Bevorzugt ist die weitere Bewegungsachse vertikal ausgerichtet. Bevorzugt sind die Bewegungsachsen parallel zu der Schwenkachse, insbesondere der weiteren Schwenkachse, und bevorzugt der Längsachse der Aufständereinheit, ausgerichtet. Es kann eine vorteilhaft in einer Streichelhöhe anpassbare mobile Streichelvorrichtung erreicht werden.

Des Weiteren wird vorgeschlagen, dass die mobile Streichelvorrichtung eine Motoreinheit aufweist, welche dazu vorgesehen ist, die zumindest eine Streicheleinheit zu einem Verschwenken um die Schwenkachse und/oder um eine, insbesondere die bereits genannte, weitere Schwenkachse anzutreiben, und/oder die Streicheleinheit um eine Drehachse zu drehen. Vorzugsweise weist die Motoreinheit einen Elektromotor auf, welcher dazu vorgesehen ist, die zumindest eine Streicheleinheit zu einem Verschwenken um die Schwenkachse anzutreiben. Vorzugsweise ist der Elektromotor in dem Horizontalträgerhohlraum, insbesondere in dem Mastträgerhohlraum, angeordnet. Vorzugsweise treibt der Elektromotor einen Zahnriemen an, welcher dazu vorgesehen ist, das Kopfträgerelement, insbesondere mit der Streicheleinheit, gegenüber dem Mastträgerelement zu verschwenken. Vorzugsweise weist die Motoreinheit einen weiteren Elektromotor auf, welcher dazu vorgesehen ist, die zumindest eine Streicheleinheit zu einem Verschwenken um die weitere Schwenkachse anzutreiben. Vorzugsweise ist der weitere Elektromotor in dem Horizontalträgerhohlraum, insbesondere in dem Mastträgerhohlraum, angeordnet. Vorzugsweise treibt der weitere Elektromotor einen weiteren Zahnriemen an, welcher dazu vorgesehen ist, das Mastträgerelement, insbesondere mit dem Kopfträgerelement und mit der Streicheleinheit, gegenüber der Aufständereinheit zu verschwenken. Vorzugsweise weist die Motoreinheit einen Drehelektromotor auf, welcher dazu vorgesehen ist, die Streicheleinheit um die Drehachse zu drehen. Vorzugsweise ist der Drehelektromotor in dem Horizontalträgerhohlraum, insbesondere in dem Kopfträgerhohlraum, angeordnet. Vorzugsweise treibt der Drehelektromotor einen Streichelzahnriemen an, welcher dazu vorgesehen ist, die Streicheleinheit um die Drehachse zu drehen. Die Motoreinheit kann einen Schiebeelektromotor aufweisen, welcher dazu vorgesehen ist, die zumindest eine Streicheleinheit an, insbesondere entlang, der Bewegungsachse zu verschieben. Vorzugsweise ist der Schiebeelektromotor in dem Aufständerhohlraum, insbesondere in dem Masthohlraum, angeordnet. Vorzugsweise ist die Motoreinheit dazu vorgesehen, die zumindest eine Streicheleinheit an, insbesondere entlang, der weiteren Bewegungsachse zu verschieben. Vorzugsweise weist die Motoreinheit einen weiteren Schiebeelektromotor auf, welcher dazu vorgesehen ist, die zumindest eine Streicheleinheit an, insbesondere entlang, der weiteren Bewegungsachse zu verschieben. Vorzugsweise ist der weitere Schiebeelektromotor an und/oder in der Streichellagereinheit angeordnet. Insbesondere können die Motoren der Motoreinheit kabellos ansteuerbar sein. Die Motoreinheit weist insbesondere verschiedene Motoren, insbesondere vorteilhaft leise, Schrittmotoren auf. Alternativ können anstatt Zahnriemen beispielsweise auch Steuerketten oder andere, einem Fachmann als sinnvoll erscheinende Elemente verwendet werden. Es kann eine vorteilhaft motorisierte, insbesondere automatische, Realisierung der Realstreichelbewegung erreicht werden.

Ferner wird vorgeschlagen, dass die Streicheleinheit, die Horizontalträgereinheit und/oder die Aufständereinheit jeweils über eine Steckverbindung miteinander verbunden sind. Vorzugsweise ist die Streicheleinheit lösbar mit der Horizontalträgereinheit, insbesondere dem Kopfträgerelement, verbunden, insbesondere über eine Steckverbindung, und insbesondere eine Rastverbindung. Vorzugsweise weist die Horizontalträgereinheit ein Streichelstecklager zu einer Aufnahme der Streicheleinheit auf, welches insbesondere in dem Kopfträgerelement angeordnet ist. Vorzugsweise ist ein Streichelzahnradelement des Streichelstecklagers mit dem Streichelantriebszahnriemen gekoppelt zu einem Verdrehen der Streicheleinheit. Vorzugsweise ist das Streichelzahnradelement per Steckverbindung, und insbesondere per Rastverbindung, mit der Streicheleinheit koppelbar. Vorzugsweise ist die Streichellagereinheit zu einem teilweisen Einstecken in das Kopfträgerelement, insbesondere in das Streichelstecklager, vorgesehen. Vorzugsweise ist das Kopfträgerelement lösbar mit dem Mastträgerelement verbunden, insbesondere über eine Steckverbindung, und insbesondere eine Rastverbindung. Vorzugsweise weist die Horizontalträgereinheit ein Trägerstecklager zu einer Lagerung der Trägerelemente aneinander auf, welches insbesondere in dem Mastträgerelement angeordnet ist. Vorzugsweise ist ein Trägerzahnradelement des Trägerstecklagers mit dem Zahnriemen gekoppelt zu einem Verschwenken des Kopfträgerelements gegenüber dem Mastträgerelement. Vorzugsweise ist das Trägerzahnradelement per Steckverbindung, und insbesondere per Rastverbindung, mit dem Kopfträgerelement koppelbar. Vorzugsweise weist das Kopfträgerelement einen Einsteckstutzen auf zu einem Einstecken in das Mastträgerelement, insbesondere in das Trägerstecklager. Insbesondere ist das Kopfträgerelement durch den Einsteckstutzen mit dem Mastträgerelement, insbesondere dem Trägerzahnradelement, koppelbar. Vorzugsweise ist das Mastträgerelement lösbar mit der Aufständereinheit, insbesondere der Ständerteileinheit, verbunden, bevorzugt über eine Steckverbindung, und insbesondere eine Rastverbindung. Vorzugsweise weist die Horizontalträgereinheit ein Maststecklager zu einer Lagerung der Horizontalträgereinheit, insbesondere des Mastträgerelements, an der Aufständereinheit, insbesondere der Ständerteileinheit, auf, welches insbesondere in dem Mastträgerelement angeordnet ist. Vorzugsweise ist ein Mastzahnradelement des Maststecklagers mit dem weiteren Zahnriemen gekoppelt zu einem Verschwenken des Mastträgerelements gegenüber der Aufständereinheit. Vorzugsweise ist das Mastzahnradelement per Steckverbindung, und insbesondere per Rastverbindung, mit der Aufständereinheit koppelbar. Vorzugsweise weist die Aufständereinheit einen Ständereinsteckstutzen auf zu einem Einstecken in das Mastträgerelement, insbesondere in das Maststecklager. Insbesondere ist die Aufständereinheit durch den Masteinsteckstutzen mit dem Mastträgerelement, insbesondere dem Mastzahnradelement, koppelbar. Vorzugsweise kann die mobile Streichelvorrichtung durch lösbare Steckverbindungen zumindest in die Aufständereinheit, die Horizontalträgereinheit und die Streicheleinheit zerlegt werden, welche insbesondere in einem zerlegten Zustand voneinander räumlich trennbar sind. Es kann eine vorteilhaft mobile Streichelvorrichtung erreicht werden. Insbesondere kann ein vorteilhaft schnelles Aufbauen oder Abbauen der Streichelvorrichtung erreicht werden. Insbesondere kann eine vorteilhaft platzsparende Lagerung der Streichelvorrichtung erreicht werden.

Des Weiteren wird vorgeschlagen, dass die mobile Streichelvorrichtung eine Recheneinheit aufweist, welche dazu vorgesehen ist, eine, insbesondere die bereits genannte, Motoreinheit zu einem zumindest teilweisen Antreiben der zumindest einen Streicheleinheit mit Geschwindigkeiten zwischen 0,3 cm/s und 30 cm/s über den Körper zu steuern und/oder zu regeln. Vorzugsweise ist die Recheneinheit zumindest als ein Prozessor, insbesondere mit einer Speichereinheit, ausgebildet. Vorzugsweise ist die Recheneinheit dazu vorgesehen, die Motoreinheit zu einem Antreiben der Streichelelemente der Streicheleinheit mit Geschwindigkeiten zwischen 0,3 cm/s und 30 cm/s über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit Geschwindigkeiten zwischen 1 cm/s und 30 cm/s, insbesondere zwischen 1 cm/s und 10 cm/s, bevorzugt zwischen 1 cm/s und 7 cm/s, besonders bevorzugt zwischen 1 cm/s und 5 cm/s und ganz besonders bevorzugt zwischen 1 cm/s und 3 cm/s, über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer bis auf Abweichungen von maximal 1 cm/s, bevorzugt maximal 0,5 cm/s, besonders bevorzugt maximal 0,2 cm/s, gleichbleibenden Geschwindigkeit von 3 cm/s über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer Geschwindigkeit von mindestens 0,4 cm/s, insbesondere mindestens 1 cm/s, bevorzugt mindestens 2 cm/s, besonders bevorzugt mindestens 2,5 cm/s und ganz besonders bevorzugt mindestens 3 cm/s, über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer Geschwindigkeit von maximal 25 cm/s, insbesondere maximal 20 cm/s, bevorzugt maximal 15 cm/s, besonders bevorzugt maximal 8 cm/s und ganz besonders bevorzugt maximal 4 cm/s, über den Körper zu steuern und/oder zu regeln. Vorzugsweise ist die Recheneinheit in der Aufständereinheit, insbesondere in dem Aufständerhohlraum, bevorzugt in dem Masthohlraum, angeordnet. Vorzugsweise ist die Recheneinheit dazu vorgesehen, die Motoreinheit zu einem zumindest teilweisen Antreiben der zumindest einen Streicheleinheit über ein Verschwenken der Horizontalträgereinheit um die Schwenkachse und/oder um die weitere Schwenkachse anzutreiben. Vorzugsweise ist die Recheneinheit dazu vorgesehen, den Elektromotor zu einem Verschwenken des Kopfträgerelements mit der zumindest einen Streicheleinheit anzutreiben. Vorzugsweise ist die Recheneinheit dazu vorgesehen, den weiteren Elektromotor zu einem Verschwenken des Mastträgerelements mit dem Kopfträgerelement und mit der zumindest einen Streicheleinheit anzutreiben. Vorzugsweise ist die Recheneinheit dazu vorgesehen, die Motoreinheit zu einem Überlagern von Verschwenkungen um die Schwenkachse und die weitere Schwenkachse anzutreiben. Vorzugsweise ist die Recheneinheit dazu vorgesehen, die Motoreinheit zu einem Überlagern von Verschwenkungen um die Schwenkachse und die weitere Schwenkachse anzutreiben, wobei sich durch die Überlagerung der Verschwenkungen eine Geschwindigkeiten der Streicheleinheit, insbesondere der Kontaktelemente, zwischen 0,3 cm/s und 30 cm/s über den Körper ergibt. Vorzugsweise sind die Recheneinheit und die Motoren der Motoreinheit kabellos, insbesondere per Funk, zu einem Steuern und/oder Regeln verbunden. Es ist grundsätzlich technisch möglich, die Recheneinheit und die Motoren der Motoreinheit mit Kabeln zu verbinden zu einem Steuern und/oder Regeln. Es kann eine vorteilhaft realistische Streichelbewegung erreicht werden. Insbesondere kann eine vorteilhaft kontinuierliche Streichelbewegung erreicht werden.

Ferner wird vorgeschlagen, dass die mobile Streichelvorrichtung eine, insbesondere die bereits genannte, Recheneinheit aufweist, welche dazu vorgesehen ist, eine, insbesondere die bereits genannte, Motoreinheit zu einem zumindest teilweisen Andrücken der zumindest einen Streicheleinheit mit einer Streichelkraft zwischen 0,1 N und 4 N auf den Körper zu steuern und/oder zu regeln. Vorzugsweise ist die Recheneinheit dazu vorgesehen, die Motoreinheit zu einem Andrücken der Streichelelemente der Streicheleinheit mit einer Streichelkraft zwischen 0,1 N und 4 N auf den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer Streichelkraft zwischen 0,1 N und 3 N, insbesondere zwischen 0,1 N und 2 N, bevorzugt zwischen 0,1 N und 1 N, besonders bevorzugt zwischen 0,2 N und 0,8 N und ganz besonders bevorzugt zwischen 0,4 N und 0,5 N, über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer bis auf Abweichungen von maximal 0,1 N, bevorzugt maximal 0,05 N, besonders bevorzugt maximal 0,02 N, gleichbleibenden Streichelkraft von 0,4 N über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer Streichelkraft von mindestens 0,15 N, insbesondere mindestens 0,2 N, bevorzugt mindestens 0,25 N, besonders bevorzugt mindestens 0,3 N und ganz besonders bevorzugt mindestens 0,35 N, über den Körper zu steuern und/oder zu regeln. Vorzugsweise ist die Recheneinheit dazu vorgesehen, die Motoreinheit zu einem zumindest teilweisen Antreiben der zumindest einen Streicheleinheit mit einer Streichelkraft von maximal 3,5 N, insbesondere maximal 2,4 N, bevorzugt maximal 1,8 N, besonders bevorzugt maximal 1,2 N und ganz besonders bevorzugt maximal 0,6 N, über den Körper zu steuern und/oder zu regeln. Vorzugsweise ist die Recheneinheit dazu vorgesehen, die Motoreinheit zu einem zumindest teilweisen Antreiben der zumindest einen Streicheleinheit über ein Höhenverstellen der Aufständereinheit entlang der Bewegungsachse und/oder der Streicheleinheit entlang der weiteren Bewegungsachse anzutreiben. Die Recheneinheit kann dazu vorgesehen sein, den Schiebeelektromotor zu einem Höhenverstellen der Streicheleinheit über die Aufständereinheit anzutreiben. Vorzugsweise ist die Recheneinheit dazu vorgesehen, den weiteren Schiebeelektromotor zu einem Höhenverstellen der Streicheleinheit an der Horizontalträgereinheit anzutreiben. Die Recheneinheit kann dazu vorgesehen sein, die Motoreinheit zu einem Überlagern von Höhenverstellungen entlang der Bewegungsachse und der weiteren Bewegungsachse anzutreiben. Insbesondere ist die Recheneinheit dazu vorgesehen, die Motoreinheit zu einem Höhenverstellen der Streicheleinheit anzutreiben, wobei die Streicheleinheit, insbesondere das zumindest eine Kontaktelement, mit einer, insbesondere gleichbleibende, Streichelkraft zwischen 0,1 N und 4 N auf den Körper über den Körper, insbesondere unterschiedlich hoch ausgeprägte Bereiche des Körpers, wie beispielsweise Arme, Beine, Nacken, Rücken, Hals, geführt ist. Die Recheneinheit ist bevorzugt dazu vorgesehen, die Motoreinheit zu einem zumindest teilweisen Andrücken der zumindest einen Streicheleinheit mit einer gleichbleibenden Streichelkraft zwischen 0,1 N und 4 N auf den Körper zu steuern und/oder zu regeln. Es kann eine Streichelbewegung mit einer vorteilhaft gleichbleibenden Streichelkraft erreicht werden, wobei insbesondere trotz unterschiedlich hoch ausgeprägten Bereichen des Körpers eine gleichbleibende Streichelkraft erreicht werden kann. Insbesondere kann eine vorteilhaft gleichmäßige Streichelbewegung erreicht werden.

Des Weiteren wird vorgeschlagen, dass die mobile Streichelvorrichtung eine, insbesondere die bereits genannte, Recheneinheit aufweist, welche dazu vorgesehen ist, eine Motoreinheit zu einem zumindest teilweisen Bewegen der zumindest einen Streicheleinheit in einer Fließbewegung, insbesondere frei von einer Kontaktunterbrechung und/oder einer Bewegungsunterbrechung, über den Körper zu steuern und/oder zu regeln. Unter einer "Bewegungsunterbrechung" soll insbesondere ein Stillstand der Streicheleinheit, insbesondere des zumindest einen Kontaktelements, verstanden werden, welcher beispielsweise bei einer 180°-Umkehr einer Bewegungsrichtung auftritt. Insbesondere ist die Recheneinheit dazu vorgesehen, die Motoreinheit zu einem Bewegen der Streichelelemente der Streicheleinheit in einer Fließbewegung, insbesondere frei von einer Kontaktunterbrechung und/oder einer Bewegungsunterbrechung, über den Körper zu steuern und/oder zu regeln. Die Recheneinheit ist insbesondere dazu vorgesehen, die Motoreinheit zu einem Überlagern von Höhenverstellungen, insbesondere entlang der Bewegungsachse und/oder der weiteren Bewegungsachse, und von Verschwenkungen, insbesondere um die Schwenkachse und/oder die weitere Schwenkachse, zu einem Bewegen der zumindest einen Streicheleinheit in einer Fließbewegung, insbesondere frei von einer Kontaktunterbrechung und/oder einer Bewegungsunterbrechung, über den Körper, insbesondere verschieden hoch angeordnete Bereiche des Körpers, wie beispielsweise Rücken, Nacken, Hals, zu steuern und/oder zu regeln. Es kann eine vorteilhaft kontinuierliche Streichelbewegung erreicht werden.

Ferner wird vorgeschlagen, dass die mobile Streichelvorrichtung eine Akkueinheit aufweist, welche dazu vorgesehen ist, eine Energie für einen autonomen Betrieb bereitzustellen. Vorzugsweise ist die Akkueinheit in dem Aufständerhohlraum, insbesondere in der Standfußteileinheit, insbesondere dem Standfußhohlraum, angeordnet. Vorzugsweise ist die Akkueinheit als ein Akkumulator ausgebildet. Vorzugsweise ist die Akkueinheit über zumindest ein Kabel mit den Elektromotoren, insbesondere den Motoren der Motoreinheit, verbunden. Insbesondere ist das zumindest eine Kabel an dem Maststecklager trennbar ausgebildet, insbesondere über eine Steckverbindung. Insbesondere ist die Steckverbindung des zumindest einen Kabels über ein Stecker-Steckerbuchsen-Prinzip erreichbar. Insbesondere ist die Steckverbindung des zumindest einen Kabels, insbesondere indirekt, bei einem Verbinden der Horizontalträgereinheit, insbesondere des Mastträgerelements, mit der Aufständereinheit, insbesondere mit dem Masteinsteckstutzen, erreichbar. Alternativ oder zusätzlich kann die mobile Streichelvorrichtung ein Anschlusskabel für ein Stromnetz aufweisen, insbesondere zu einem Laden der Akkueinheit. Es kann eine vorteilhaft erreichbare Akkueinheit ausgebildet werden. Insbesondere kann eine vorteilhaft aufladbare, insbesondere von dem Stromnetz unabhängig anordenbare, mobile Streichelvorrichtung erreicht werden.

Des Weiteren wird vorgeschlagen, dass die mobile Streichelvorrichtung eine Induktionsladeeinheit zu einem Laden der Akkueinheit umfasst. Insbesondere ist die Induktionsladeeinheit als eine Induktionsladeplatte ausgebildet, welche dazu vorgesehen ist, die zumindest eine Akkueinheit in der Aufständereinheit induktiv aufzuladen. Vorzugsweise ist die zumindest eine Induktionsladeeinheit als eine von der Aufständereinheit separat, insbesondere räumlich getrennte, Einheit ausgebildet. Es kann ein vorteilhaft einfaches und/oder schnelles Laden der Akkueinheit erreicht werden.

Ferner wird vorgeschlagen, dass die mobile Streichelvorrichtung eine Heizeinheit aufweist, welche dazu ausgebildet ist, die zumindest eine Streicheleinheit zumindest teilweise auf eine Temperatur zwischen 25°C und 39°C zu beheizen. Vorzugsweise ist die zumindest eine Heizeinheit an der Streicheleinheit angeordnet. Vorzugsweise weist die Heizeinheit zumindest ein Heizelement auf, welches an dem zumindest einen Streichelelement angeordnet ist. Vorzugsweise ist das zumindest eine Heizelement dazu vorgesehen, das zumindest eine Kontaktelement auf eine Temperatur zwischen 25°C und 39°C zu beheizen. Vorzugsweise ist die zumindest eine Heizeinheit dazu vorgesehen, die zumindest eine Streicheleinheit zumindest teilweise, insbesondere das zumindest eine Kontaktelement, auf eine Temperatur zwischen 28°C und 39°C, insbesondere zwischen 28°C und 35°C, bevorzugt zwischen 30°C und 33°C, besonders bevorzugt zwischen 32°C und 33°C zu beheizen. Ganz besonders bevorzugt ist die zumindest eine Heizeinheit dazu vorgesehen, die zumindest eine Streicheleinheit zumindest teilweise, insbesondere das zumindest eine Kontaktelement, auf eine gleichbleibende Temperatur von 32°C zu beheizen mit einer maximalen Abweichung von 0,5°C, bevorzugt von 0,2°C. Die Heizeinheit kann alternativ oder zusätzlich eine Infrarotlampe aufweisen, zu einem Bestrahlen des Körpers. Es kann ein vorteilhaft angenehmer Streichelkontakt erreicht werden. Es kann eine vorteilhafte Stimulation von Hautrezeptoren erreicht werden.

Des Weiteren wird vorgeschlagen, dass die mobile Streichelvorrichtung eine Sensoreinheit aufweist, welche dazu vorgesehen ist, eine Position des Körpers, insbesondere eine Position der Streicheleinheit an dem Körper, zu erfassen. Vorzugsweise umfasst die Sensoreinheit zumindest ein optisches Sensorelement. Vorzugsweise kann die Sensoreinheit eine Kontur des Körpers erfassen. Insbesondere ist die Sensoreinheit mit der Recheneinheit gekoppelt zu einem Datentransfer. Bevorzugt kann die Recheneinheit aus den Daten der Sensoreinheit einen aktuellen Abstand der Horizontalträgereinheit von dem Körper ermitteln. Bevorzugt ermittelt die Recheneinheit aus den Daten der Sensoreinheit Parameter zum Ansteuern der Motoreinheit zu einem Bewegen der Streicheleinheit über den Körper, insbesondere mit einer gleichbleibenden Streichelkraft. Es kann eine vorteilhaft gleichförmige Streichelbewegung erreicht werden. Insbesondere können vorteilhaft für verschiedene Körperformen gleichförmige Streichelbewegungen erreicht werden.

Ferner wird vorgeschlagen, dass die Aufständereinheit, insbesondere manuell, höhenverstellbar ausgebildet ist. Vorzugsweise ist die Aufständereinheit, insbesondere vertikal, bevorzugt parallel zu der Schwenkachse, manuell höhenverstellbar ausgebildet. Besonders bevorzugt ist die Aufständereinheit entlang der Längsachse der Aufständereinheit manuell verstellbar, insbesondere verschiebbar, zu einem Verändern der Erstreckung entlang der Längsachse der Aufständereinheit, insbesondere höhenverstellbar, ausgebildet. Alternativ könnte die Aufständereinheit, insbesondere vertikal, bevorzugt parallel zu der Schwenkachse, elektrisch, bevorzugt durch die Motoreinheit, höhenverstellbar ausgebildet. Bevorzugt ist die Ständerlagereinheit manuell verstellbar. Es kann ein vorteilhaft manuelles Voreinrichten der mobilen Streichelvorrichtung erreicht werden.

Des Weiteren wird vorgeschlagen, dass die mobile Streichelvorrichtung eine Ambienteeinheit aufweist, welche dazu vorgesehen ist, ein Beleuchtungsambiente und/oder ein Akustikambiente zu erzeugen. Vorzugsweise weist die Ambienteeinheit zumindest ein, bevorzugt mehrere, LED-Element/e zu einem Erzeugen des Beleuchtungsambientes auf. Vorzugsweise weist die Ambienteeinheit zumindest ein Lautsprecherelement zu einem Erzeugen des Akustikambientes, insbesondere zu einem Abspielen eines Achtsamkeitmeditationsprogramms, auf. Es kann eine vorteilhaft entspannende Streichelatmosphäre erreicht werden.

Ferner wird vorgeschlagen, dass die Recheneinheit über eine Fernbedienung, insbesondere über eine App, und/oder per Sprachsteuerung bedienbar ausgebildet ist. Vorzugsweise kann ein Streichelprogramm der Streicheleinheit über eine Fernbedienung, über die App und/oder per Sprachsteuerung ausgewählt werden. Vorzugsweise umfasst ein Streichelprogramm die Temperatur des zumindest einen Kontaktelements, die Geschwindigkeit der Streicheleinheit, insbesondere der Kontaktelemente, die Streichelkraft, das Akustikambiente und/oder das Beleuchtungsambiente. Die Recheneinheit kann einen W-LAN-Empfänger aufweisen zu einem Datenaustausch mit einem Internet. Die Recheneinheit kann alternativ oder zusätzlich eine USB-Schnittstelle und/oder eine Bluetooth-Schnittstelle aufweisen. Insbesondere können Inhalte des Streichelprogramms über das Internet oder per USB aktualisiert und/oder bezogen werden. Vorzugsweise weist die mobile Streichelvorrichtung ein Bedienfeld auf zu einer manuellen Bedienung, insbesondere per Tastendruck. Vorzugsweise weist die mobile Streichelvorrichtung ein Anzeigefeld, insbesondere ein LCD-Display, auf zu einem Anzeigen eines User-Interfaces. Vorzugsweise ist das Bedienfeld außen an der Aufständereinheit, insbesondere an der Standfußteileinheit, angeordnet. Vorzugsweise ist das Anzeigefeld außen an der Aufständereinheit, insbesondere an der Standfußteileinheit, angeordnet. Es kann eine vorteilhaft unkomplizierte Bedienung der mobilen Streichelvorrichtung erreicht werden, insbesondere durch den Nutzer, insbesondere frei von einem Aufstehen des Nutzers.

Darüber hinaus wird ein Verfahren zur Herstellung der erfindungsgemäßen mobilen Streichelvorrichtung vorgeschlagen. Vorzugsweise werden in zumindest einem Verfahrensschritt die zwei Trägerelemente der Horizontalträgereinheit um die Schwenkachse schwenkbar miteinander verbunden. Vorzugsweise werden in zumindest einem Verfahrensschritt alle Funktionen der mobilen Streichelvorrichtung getestet. Es kann eine vorteilhaft systematisierte, insbesondere massenproduktionstaugliche, Herstellung der mobilen Streichelvorrichtung erreicht werden.

Darüber hinaus wird ein mobiles Streichelsystem vorgeschlagen mit einer Transporteinheit, mit einer Auflageeinheit und/oder einer Ladestationseinheit sowie einer erfindungsgemäßen mobilen Streichelvorrichtung. Unter einer "Transporteinheit" soll vorzugsweise eine Transportbox oder ein Transportkoffer verstanden werden, in welchem die mobile Streichelvorrichtung, insbesondere bewegungssicher verstaut, transportiert werden kann. Unter einer "Auflageeinheit" soll insbesondere ein Auflagetisch und/oder eine Auflagematte verstanden werden, auf welchem/welcher insbesondere der Körper anordenbar ist, insbesondere der Nutzer liegen kann, zu einem Nutzen der mobilen Streichelvorrichtung. Unter einer "Ladestation" soll insbesondere eine Akkuladestation verstanden werden, in welcher die Akkueinheit zu einem Aufladen der Akkueinheit mit elektrischer Energie anordenbar ist. Die Ladestation kann insbesondere eine Induktionsladeplattenstation sein, auf welcher die Akkueinheit, insbesondere innerhalb der Aufständereinheit, anordenbar ist zu einem induktiven, insbesondere kapazitiven, Aufladen der Akkueinheit mit elektrischer Energie. Die Ladestation kann insbesondere in die Transporteinheit integriert sein. Es kann ein vorteilhaft aufeinander abgestimmtes Streichelsystem erreicht werden.

Die erfindungsgemäße mobile Streichelvorrichtung, das erfindungsgemäße Verfahren und/oder das erfindungsgemäße Streichelsystem sollen/soll hierbei nicht auf die oben beschriebene Anwendung und Ausführungsform beschränkt sein. Insbesondere können/kann die erfindungsgemäße mobile Streichelvorrichtung, das erfindungsgemäße Verfahren und/oder das erfindungsgemäße Streichelsystem zu einer Erfüllung einer hierin beschriebenen Funktionsweise eine von einer hierin genannten Anzahl von einzelnen Elementen, Bauteilen, Einheiten und/oder Verfahrensschritten abweichende Anzahl aufweisen.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Ein erfindungsgemäßes Streichelsystem mit einer erfindungsgemäßen Streichelvorrichtung mit einer Transporteinheit und mit einer Ladestationseinheit in einer schematischen Explosionsdarstellung und
- Fig. 2: das erfindungsgemäße Streichelsystem mit einer Auflageeinheit in einer schematischen Schnittdarstellung entlang einer II-II Schnittebene,
- Fig. 3: ein erfindungsgemäßes Verfahren in einer schematischen Darstellung und
- Fig. 4: die erfindungsgemäßen Streichelvorrichtung in einem aufgebauten Zustand in einer schematischen Darstellung.

### Beschreibung des Ausführungsbeispiels

Fig. 1 zeigt ein Streichelsystem 100. Das mobile Streichelsystem 100 umfasst eine Transporteinheit 102. Das Streichelsystem 100 umfasst eine Auflageeinheit 104 (vgl. Fig. 2). Das Streichelsystem 100 umfasst eine Ladestationseinheit 106. Das mobile Streichelsystem 100 umfasst eine mobile Streichelvorrichtung 10. Insbesondere ist das Streichelsystem 100 durch die Transporteinheit 102 und die mobile Streichelvorrichtung 10 ebenfalls mobil gestaltet.

Die Transporteinheit 102 ist als ein Transportkoffer ausgebildet. Die Transporteinheit 102 umfasst einen Verstaueinsatz 108, welcher dazu vorgesehen ist, die Streichelvorrichtung 10 in einem zerlegten Zustand bewegungsgesichert zu einem sicheren Transport aufzunehmen. Die Ladestationseinheit 106 ist in die Transporteinheit 102 integriert, insbesondere in der Transporteinheit 102 angeordnet. Die Ladestationseinheit 106 weist einen Stecker auf (nicht gezeigt), welcher außen an der Transporteinheit 102 angeordnet ist zu einem Verbinden mit einem Stromnetz, insbesondere einer Steckdose.

Die Auflageeinheit 104 umfasst einen Auflagetisch 110. Die Auflageeinheit 104 umfasst eine Auflagematte 112, welche auf dem Auflagetisch 110 angeordnet ist.

Die mobile Streichelvorrichtung 10 ist zu einem Erzeugen von Realstreichelbewegungen auf einem Körper vorgesehen. Die mobile Streichelvorrichtung 10 umfasst eine Aufständereinheit 12. Die mobile Streichelvorrichtung 10 umfasst eine Horizontalträgereinheit 14. Die mobile Streichelvorrichtung 10 umfasst eine Streicheleinheit 16.

Die Aufständereinheit 12 umfasst eine Standfußteileinheit 20 und eine Ständerteileinheit 22. Die Standfußteileinheit 20 und die Ständerteileinheit 22 sind einstückig ausgebildet. Eine Längsachse 24 der Aufständereinheit 12, insbesondere der Ständerteileinheit 22, ist in einem Betriebszustand der mobilen Streichelvorrichtung 10 vertikal ausgerichtet. Die Längsachse 24 der Aufständereinheit 12, insbesondere der Ständerteileinheit 22, ist in einem Betriebszustand der mobilen Streichelvorrichtung 10 senkrecht zu einer Bodenfläche 28 ausgerichtet (vgl. Fig. 2).

Die Standfußteileinheit 20 weist einen Standfuß 18 auf. Der Standfuß 18 ist beispielhaft ausgebildet wie ein flacher, abgerundeter, hohler Sockel. Der Standfuß 18, insbesondere die Standfußteileinheit 20, weist eine Bodenkontaktfläche 26 von über 400 cm² zu einem Bodenkontakt auf. Insbesondere schließt die Standfußteileinheit 20 einen Standfußhohlraum ein.

Die Ständerteileinheit 22 weist einen pfostenartigen, hohlen Mast 32 auf. Der Mast 32, insbesondere die Ständerteileinheit 22, erstreckt sich senkrecht zu der Bodenkontaktfläche 26 weg von der Standfußteileinheit 20. Ferner schließt die Ständerteileinheit 22 einen Masthohlraum ein. Die Ständerteileinheit 22 weist an einem der Standfußteileinheit 20 abgewandten Ende ein Stützelement 34 auf, welches verschwenkbar, insbesondere verdrehbar, mit dem Mast 32 verbunden ist. Das Stützelement 34 ist durch eine Steckverbindung mit dem Mast 32 verschwenkbar, insbesondere verdrehbar, verbunden.

Die Aufständereinheit 12, insbesondere die Ständerteileinheit 22, ist manuell höhenverstellbar ausgebildet. Insbesondere weist die Ständerteileinheit 22 eine Ständerlagereinheit 44, hier beispielsweise als eine Teleskoplagereinheit ausgebildet, auf, durch welche die Aufständereinheit 12 manuell höhenverstellbar ist. Die Aufständereinheit 12 ist entlang einer Bewegungsachse 46 verstellbar, insbesondere höhenverstellbar.

Die Horizontalträgereinheit 14 ist senkrecht zu der Aufständereinheit 12 angeordnet. Die Horizontalträgereinheit 14 umfasst zwei Trägerelemente 38, 38', insbesondere ein Mastträgerelement 40 und ein Kopfträgerelement 41. Die zwei Trägerelemente 38, 38' sind miteinander verbunden. Die Trägerelemente 38, 38' sind um eine vertikale Schwenkachse 42 schwenkbar miteinander verbunden. Die Schwenkachse 42 ist parallel zu der Aufständereinheit 12 ausgerichtet. Die Schwenkachse 42 ist parallel zu der Längsachse 24 der Aufständereinheit 12 ausgerichtet. Die Schwenkachse 42 ist parallel zu der Längsachse 24 der Bewegungsachse 46 ausgerichtet. Eine Längsachse 140 des Mastträgerelements 40 ist senkrecht zu der Längsachse 24 der Aufständereinheit 12, insbesondere zu der Schwenkachse 42, ausgerichtet. Eine Längsachse 142 des Kopfträgerelements 41 ist senkrecht zu der Längsachse 24 der Aufständereinheit 12, insbesondere zu der Schwenkachse 42, ausgerichtet.

Die Horizontalträgereinheit 14 ist um eine weitere Schwenkachse 54 schwenkbar mit der Aufständereinheit 12 verbunden. Das Mastträgerelement 40 ist durch ein Maststecklager 36 der Horizontalträgereinheit 14 um die weitere Schwenkachse 54 schwenkbar mit der Aufständereinheit 12, insbesondere dem Mast 32, verbunden. Die weitere Schwenkachse 54 ist parallel zu der Schwenkachse 42 ausgerichtet. Die zwei Trägerelemente 38, 38' sind balkenartig, hohl ausgebildet. Insbesondere schließt das Mastträgerelement 40 einen Mastträgerhohlraum ein. Insbesondere schließt das Kopfträgerelement 41 einen Kopfträgerhohlraum ein. Das Mastträgerelement 40 ist von dem Stützelement 34 gestützt schwenkbar mit der Aufständereinheit 12 verbunden.

Das Maststecklager 36 weist ein Mastzahnradelement 52 auf. Das Mastzahnradelement 52 ist in einem eingebauten Zustand in dem Mastträgerelement 40 angeordnet. Das Mastzahnradelement 52 gibt eine Drehung in einem verbundenen, insbesondere aneinandergesteckten, Zustand der Horizontalträgereinheit 14 und der Aufständereinheit 12 von der Horizontalträgereinheit 14 an die Aufständereinheit 12 weiter zu einem Verschwenken der Horizontalträgereinheit 14 um die weitere Schwenkachse 54 gegenüber der Aufständereinheit 12. Die Horizontalträgereinheit 14, insbesondere das Mastträgerelement 40, ist über eine Steckverbindung, insbesondere durch das Maststecklager 36, mit der Aufständereinheit 12, insbesondere dem Mast 32, verbunden.

Vorzugsweise sind die Trägerelemente 38, 38' durch ein Trägerstecklager 48 drehbar und lösbar miteinander verbunden. Das Trägerstecklager 48 weist ein Trägerzahnradelement 50 auf. Das Trägerzahnradelement 50 ist in einem eingebauten Zustand des Trägerstecklagers 48 in dem Mastträgerelement 40 angeordnet. Das Trägerzahnradelement 50 gibt eine Drehung in einem verbundenen, insbesondere aneinandergesteckten, Zustand der Trägerelemente 38, 38' von dem Mastträgerelement 40 an das Kopfträgerelement 41 weiter zu einem Verschwenken des Kopfträgerelements 41 um die Schwenkachse 42 gegenüber dem Mastträgerelement 40. Die Trägerelemente 38, 38', insbesondere das Mastträgerelement 40 und das Kopfträgerelement 41, sind über eine Steckverbindung, insbesondere durch das Trägerstecklager 48, miteinander verbunden.

Die Streicheleinheit 16 ist drehbar an der Horizontalträgereinheit 14, insbesondere an dem Kopfträgerelement 41, gelagert. Die Streicheleinheit 16 umfasst ein Tellerelement 56. Die Streicheleinheit 16 umfasst fünf Streichelelemente 30. Die Streichelelemente 30 umfassen jeweils ein Drahtschnurelement 60 und ein Kontaktelement 62, wobei lediglich ein Streichelelement 30 mit entsprechenden Bezugszeichen versehen ist zu einer besseren Übersicht. Jedes Kontaktelement 62 ist zu einem Kontakt mit dem Körper vorgesehen. Das Kontaktelement 62 jedes Streichelelements 30 ist austauschbar ausgebildet, insbesondere durch Magnetadapter der Streicheleinheit 16. Die Streichelelemente 30 können austauschbar ausgebildet sein, insbesondere durch Magnetadapter der Streicheleinheit 16. Die Kontaktelemente 62 sind hier beispielhaft als Holzkugeln ausgebildet. Die Kontaktelemente 62, insbesondere Austauschkontaktelemente, können beispielsweise Kunstfellelemente, Silikonelemente, Synthetikhaarelemente und/oder Schaumstoffelemente sein.

Die Streicheleinheit 16 weist eine Streichellagereinheit 58 auf. Die Streichellagereinheit 58 ist als eine Teleskoplagereinheit ausgebildet zu einem Verstellen einer Höhe der Streicheleinheit 16 gegenüber der Horizontalträgereinheit 14. Vorzugsweise ist die Streicheleinheit 16, bevorzugt das Tellerelement 56, durch die Streichellagereinheit 58, mit der Horizontalträgereinheit 14, insbesondere dem Kopfträgerelement 41, höhenverstellbar verbunden. Die Streicheleinheit 16 ist entlang einer weiteren Bewegungsachse 64 höhenverstellbar ausgebildet. Die Streicheleinheit 16 ist entlang der Bewegungsachse 64 linear bewegbar gelagert. Die Bewegungsachse 64 ist parallel zu der Schwenkachse 42 ausgerichtet.

Die Horizontalträgereinheit 14 weist ein Streichelstecklager 66 auf, welches insbesondere in dem Kopfträgerelement 41 angeordnet ist. Das Streichelstecklager 66 ist insbesondere dazu vorgesehen, die Streichellagereinheit 58 zu einer Steckverbindung aufzunehmen. Die Streicheleinheit 16 ist über das Streichelstecklager 66 und die Streichellagereinheit 58 mit der Horizontalträgereinheit 14 verbunden (vgl. Fig. 2).

Das Streichelstecklager 66 weist ein Streichelzahnradelement 68 auf. Das Streichelzahnradelement 68 ist in einem eingebauten Zustand des Streichelstecklagers 66 in dem Kopfträgerelement 41 angeordnet. Das Streichelzahnradelement 68 gibt eine Drehung in einem verbundenen, insbesondere aneinandergesteckten, Zustand der Streicheleinheit 16 mit der Horizontalträgereinheit 14 von dem Kopfträgerelement 41 an die Streicheleinheit 16 weiter zu einem Verdrehen der Streicheleinheit 16 um eine Drehachse 70 gegenüber der Horizontalträgereinheit 14.

Die Streicheleinheit 16 ist um die Drehachse 70 drehbar an der Horizontalträgereinheit 14, insbesondere an dem Kopfträgerelement 41, gelagert. Die Drehachse 70 ist parallel zu der Schwenkachse 42 ausgerichtet.

Die mobile Streichelvorrichtung 10 umfasst eine Akkueinheit 72. Die Akkueinheit 72 ist dazu vorgesehen, eine Energie für einen autonomen Betrieb, insbesondere der Streichelvorrichtung 10, insbesondere von mindestens 8 h, bereitzustellen. Die Akkueinheit 72 ist als ein Akku, insbesondere Lithiumionenakku, ausgebildet. Die Akkueinheit 72, insbesondere der Akku, ist zum Großteil in dem Standfußhohlraum angeordnet.

Die mobile Streichelvorrichtung 10 umfasst ein Versorgungskabel 82, welches von dem Standfußhohlraum durch die Aufständereinheit 12 und durch die Horizontalträgereinheit 14 zu der Streicheleinheit 16, insbesondere in das Tellerelement 56, führt zu einem Energieleiten. Das Versorgungskabel 82 ist an dem Streichelstecklager 66, an dem Trägerstecklager 48 und an dem Maststecklager 36 durch eine Kontaktsteckerverbindung, insbesondere Stecker-Steckbuchsenverbindung, trennbar, insbesondere verbindbar, ausgebildet. Das Versorgungskabel 82 verbindet die Akkueinheit 72 mit verschiedenen elektrischen Energieverbrauchern der Streichelvorrichtung 10.

Die mobile Streichelvorrichtung 10 umfasst eine Induktionsladeeinheit 74 zu einem Laden der Akkueinheit 72. Die Induktionsladeeinheit 74 weist ein Kabel 76 mit einem Stecker 78 zu einem Anschluss an das Stromnetz auf. Die Induktionsladeeinheit 74 ist als eine Ladeplatte ausgebildet, insbesondere zu einem Draufstellen der Aufständereinheit 12 auf die Ladeplatte, bevorzugt zu einem induktiven Aufladen der Akkueinheit 72.

Die mobile Streichelvorrichtung 10 umfasst eine Heizeinheit 84. Die Heizeinheit 84 ist dazu ausgebildet, die Streicheleinheit 16 zumindest teilweise, insbesondere die Kontaktelemente 62 der Streicheleinheit 16, auf eine Temperatur zwischen 25°C und 39°C zu beheizen. Die Heizeinheit 84 ist dazu ausgebildet, die Streicheleinheit 16 zumindest teilweise, insbesondere die Kontaktelemente 62 der Streicheleinheit 16, auf eine Temperatur von 32°C, bevorzugt mit einer Abweichung von maximal 0,5°C, zu beheizen. Die Heizeinheit 84 umfasst pro Streichelelement 30, insbesondere pro Kontaktelement 62, ein Heizelement 86 und ein Verbindungskabel 88. Jeweils ein Heizelement 86 ist in jedem Kontaktelement 62 angeordnet. Jeweils ein Verbindungskabel 88 erstreckt sich von dem Tellerelement 56 durch jeweils ein Drahtschnurelement 60. Jedes Verbindungskabel 88 verbindet das Versorgungskabel 82 mit einem Heizelement 86. Die Heizelemente 86 sind als Heizdrahtelement ausgebildet.

Die mobile Streichelvorrichtung 10 umfasst eine Sensoreinheit 90. Die Sensoreinheit 90 ist dazu vorgesehen, eine Position des Körpers zu erfassen. Die Sensoreinheit 90 ist dazu vorgesehen, eine Position der Streicheleinheit 16 an dem Körper zu erfassen. Die Sensoreinheit 90 ist dazu vorgesehen, für jede Position des Körpers eine Höhe des Körpers zu erfassen. Die Sensoreinheit 90 umfasst ein optisches Sensorelement 92.

Die mobile Streichelvorrichtung 10 weist eine Motoreinheit 80 auf. Die Motoreinheit 80 ist dazu vorgesehen, die zumindest eine Streicheleinheit 16 zu einem Verschwenken um die Schwenkachse 42 anzutreiben. Die Motoreinheit 80 ist dazu vorgesehen, die zumindest eine Streicheleinheit 16 zu einem Verschwenken um die Schwenkachse 42 um die weitere Schwenkachse 54 anzutreiben. Die Motoreinheit 80 ist dazu vorgesehen, die Streicheleinheit 16 um die Drehachse 70 zu drehen. Die Motoreinheit 80 weist mehrere Motoren auf, welche mit dem Versorgungskabel 82, insbesondere mit der Akkueinheit 72, verbunden sind. Die Motoren der Motoreinheit 80 sind als Schrittmotoren ausgebildet. Die Motoren der Motoreinheit 80 sind kabellos ansteuerbar.

Die Motoreinheit 80 weist einen Elektromotor 94 auf, welcher dazu vorgesehen ist, die Streicheleinheit 16 zu einem Verschwenken um die Schwenkachse 42 anzutreiben. Der Elektromotor 94 ist in dem Mastträgerhohlraum angeordnet. Der Elektromotor 94 treibt einen Zahnriemen 96 an, welcher dazu vorgesehen ist, das Kopfträgerelement 41, insbesondere mit der Streicheleinheit 16, gegenüber dem Mastträgerelement 40 zu verschwenken. Der Zahnriemen 96 ist mit dem Trägerzahnradelement 50 gekoppelt, insbesondere zu einem Kraftübertrag. Das Trägerzahnradelement 50 ist schematisch in Figur 1 angedeutet. Der Zahnriemen 96 ist schematisch in Figur 2 angedeutet.

Die Motoreinheit 80 weist einen weiteren Elektromotor 98 auf, welcher dazu vorgesehen ist, die Streicheleinheit 16 zu einem Verschwenken um die weitere Schwenkachse 54 anzutreiben. Der weitere Elektromotor 98 ist in dem Mastträgerhohlraum angeordnet. Der weitere Elektromotor 98 treibt einen weiteren Zahnriemen 114 an, welcher dazu vorgesehen ist, das Mastträgerelement 40, insbesondere mit dem Kopfträgerelement 41 und mit der Streicheleinheit 16, gegenüber der Aufständereinheit 12 zu verschwenken. Der weitere Zahnriemen 114 ist mit dem Mastzahnradelement 52 gekoppelt, insbesondere zu einem Kraftübertrag. Das Mastzahnradelement 52 ist schematisch in Figur 1 angedeutet. Der weitere Zahnriemen 114 ist schematisch in Figur 2 angedeutet.

Die Motoreinheit 80 weist einen Drehelektromotor 116 auf, welcher dazu vorgesehen ist, die Streicheleinheit 16 um die Drehachse 70 zu drehen. Der Drehelektromotor 116 ist in dem Kopfträgerhohlraum angeordnet. Der Drehelektromotor 116 treibt einen Streichelzahnriemen 118 an, welcher dazu vorgesehen ist, die Streicheleinheit 16 um die Drehachse 70 zu drehen. Der Streichelzahnriemen 118 ist mit dem Streichelzahnradelement 68 gekoppelt, insbesondere zu einem Kraftübertrag. Das Streichelzahnradelement 68 ist schematisch in Figur 2 angedeutet. Der Streichelzahnriemen 118 ist schematisch in Figur 2 angedeutet.

Die Motoreinheit 80 weist einen Schiebeelektromotor 120 auf, welcher dazu vorgesehen ist, die zumindest eine Streicheleinheit 16 entlang der Bewegungsachse 46 an der Ständerlagereinheit 44 zu verschieben. Der Schiebeelektromotor 120 ist in dem Aufständerhohlraum, insbesondere in dem Masthohlraum, angeordnet.

Die Motoreinheit 80 weist einen weiteren Schiebeelektromotor 122 auf, welcher dazu vorgesehen ist, die zumindest eine Streicheleinheit 16 entlang der weiteren Bewegungsachse 64 zu verschieben. Der weitere Schiebeelektromotor 122 ist in der Streichellagereinheit 58 angeordnet (vgl. Fig. 2).

Die mobile Streichelvorrichtung 10 weist eine Recheneinheit 124 auf. Die Recheneinheit 124 wird von einem MCU-Board ausgebildet. Die Sensoreinheit 90, insbesondere das optische Sensorelement 92, ist beispielhaft drahtlos mit der Recheneinheit 124 verbunden, insbesondere zu einem Datenaustausch.

Die Recheneinheit 124 ist dazu vorgesehen, die Motoreinheit 80 zu einem zumindest teilweisen Antreiben der zumindest einen Streicheleinheit 16, insbesondere der Kontaktelemente 62, mit Geschwindigkeiten zwischen 0,3 cm/s und 30 cm/s über den Körper zu steuern und/oder zu regeln. Die Recheneinheit 124 ist dazu vorgesehen, die Motoreinheit 80 zu einem zumindest teilweisen Antreiben der zumindest einen Streicheleinheit 16, insbesondere der Kontaktelemente 62, mit einer gleichbleibenden Geschwindigkeit von 3 cm/s mit einer maximalen Abweichung von 0,2 cm/s über den Körper zu steuern und/oder zu regeln. Die Recheneinheit 124 ist dazu vorgesehen, die Motoreinheit 80 zu einem zumindest teilweisen Antreiben der zumindest einen Streicheleinheit 16, insbesondere der Kontaktelemente 62, mit variierenden Geschwindigkeiten zwischen 0,3 cm/s und 30 cm/s über den Körper zu steuern und/oder zu regeln.

Die Recheneinheit 124 ist dazu vorgesehen, die Motoreinheit 80 zu einem Andrücken der Streicheleinheit 16, insbesondere der Kontaktelemente 62, mit einer Streichelkraft zwischen 0,1 N und 4 N auf den Körper zu steuern und/oder zu regeln. Die Recheneinheit 124 ist dazu vorgesehen, die Motoreinheit 80 zu einem Andrücken der Streicheleinheit 16, insbesondere der Kontaktelemente 62, mit einer gleichbleibenden Streichelkraft von 0,4 N mit einer maximalen Abweichung von 0,1 N auf den Körper zu steuern und/oder zu regeln.

Die Recheneinheit 124 ist dazu vorgesehen, die Motoreinheit 80 zu einem zumindest teilweisen Bewegen der Streicheleinheit 16, insbesondere der Kontaktelemente 62, in einer Fließbewegung frei von einer Kontaktunterbrechung und/oder einer Bewegungsunterbrechung, insbesondere frei von einem Stillstand der Kontaktelemente 62, über den Körper zu steuern und/oder zu regeln, insbesondere durch ein Auswerten von Daten der Sensoreinheit 90, insbesondere durch ein Steuern und/oder Regeln des weiteren Schiebeelektromotors 122 . Die Recheneinheit 124 ist dazu vorgesehen, die Motoreinheit 80 zu einem zumindest teilweisen Bewegen der Streicheleinheit 16 über eine Fläche von mindestens 3500 cm², insbesondere 50 cm mal 70 cm, zu steuern und/oder zu regeln. In der Recheneinheit 124, insbesondere einem Speicher der Recheneinheit 124, sind verschiedene auswählbare Streichelprogramme, mit verschiedenen Streichelkräften, Geschwindigkeiten der Streicheleinheit 16 oder Streichelflächen, hinterlegt.

Die mobile Streichelvorrichtung 10 weist an dem Standfuß 18 ein Bedienfeld 126 auf (vgl. Fig 1). Die mobile Streichelvorrichtung 10 weist an dem Standfuß 18 ein Anzeigefeld 128, insbesondere ein LCD-Display, auf. Die Recheneinheit 124 ist über das Bedienfeld 126 bedienbar ausgebildet. Das Anzeigefeld 128 zeigt ein User-Interface an, durch welches ein Nutzer mit dem Bedienfeld 126 navigieren kann. Das Bedienfeld 126 umfasst einen Drehknopf, über welchen die Geschwindigkeit der Streicheleinheit 16 einstellbar ist.

Die Recheneinheit 124 ist zusätzlich über eine Fernbedienung (nicht gezeigt) bedienbar ausgebildet. Die Recheneinheit 124 ist zusätzlich über eine App bedienbar ausgebildet. Die Recheneinheit 124 ist zusätzlich per Sprachsteuerung bedienbar ausgebildet. Insbesondere weist die Sensoreinheit 90 einen akustischen Sensor und einen InfrarotSensor auf (nicht gezeigt), über welchen die Recheneinheit 124 per Sprachsteuerung und der Fernbedienung bedienbar ausgebildet ist. Die Recheneinheit 124 weist einen W-LAN-Empfänger auf, über welchen die Recheneinheit 124 per App bedienbar ausgebildet ist.

Die mobile Streichelvorrichtung 10 umfasst eine Ambienteeinheit 130. Die Ambienteeinheit 130 ist dazu vorgesehen, ein Beleuchtungsambiente und/oder ein Akustikambiente zu erzeugen. Die Ambienteeinheit 130 weist LED-Elemente 132 zu einem Erzeugen des Beleuchtungsambientes auf. Die Ambienteeinheit 130 weist einen Lautsprecher 134 zu einem Erzeugen des Akustikambientes auf.

Die Streicheleinheit 16, die Horizontalträgereinheit 14 und/oder die Aufständereinheit 12 sind jeweils über eine Steckverbindung miteinander verbunden, insbesondere zu einem vorteilhaft schnellen Aufbauen oder Abbauen der mobilen Streichelvorrichtung 10.

Die Streicheleinheit 16 und die Horizontalträgereinheit 14 sind über eine Steckverbindung miteinander verbunden, insbesondere zu einem vorteilhaft schnellen Aufbauen oder Abbauen der mobilen Streichelvorrichtung 10. Die Horizontalträgereinheit 14 und die Aufständereinheit 12 sind über eine Steckverbindung miteinander verbunden, insbesondere zu einem vorteilhaft schnellen Aufbauen oder Abbauen der mobilen Streichelvorrichtung 10. Die Trägerelemente 38, 38' sind über eine Steckverbindung miteinander verbunden. Die Streicheleinheit 16 und die Horizontalträgereinheit 14, Die Horizontalträgereinheit 14 und die Aufständereinheit 12 und die Trägerelemente 38, 38' sind jeweils über eine Steckverbindung und eine Rastverbindung miteinander verbunden, insbesondere zu einem Sichern der Steckverbindung und einem vorteilhaft schnellen Aufbauen oder Abbauen der mobilen Streichelvorrichtung 10.

Figur 3 zeigt schematisch ein Verfahren zur Herstellung der mobilen Streichelvorrichtung 10. In einem Verfahrensschritt, insbesondere einem Herstellschritt 144, werden Teile der mobilen Streichelvorrichtung 10 in einem 3D-Druckprozess oder in einem Druckgussprozess ausgebildet. In einem Verfahrensschritt, insbesondere einem Verbindungsschritt 136, werden die zwei Trägerelemente 38, 38' der Horizontalträgereinheit 14 um die Schwenkachse 42 schwenkbar miteinander verbunden. In einem Verfahrensschritt, insbesondere einem Testschritt 138, werden alle Funktionen der mobilen Streichelvorrichtung 10, insbesondere der Recheneinheit 124, getestet.

Figur 4 zeigt die Streichelvorrichtung 10 für eine verbesserte Übersichtlichkeit weitestgehend ohne Bezugszeichen in einem aufgebauten Zustand, insbesondere einem zusammengesteckten Zustand der Aufständereinheit 12, der Horizontalträgereinheit 14 und der Streicheleinheit 16.

### Bezugszeichen

- 10: Streichelvorrichtung
- 12: Aufständereinheit
- 14: Horizontalträgereinheit
- 16: Streicheleinheit
- 18: Standfuß
- 20: Standfußteileinheit
- 22: Ständerteileinheit
- 24: Längsachse
- 26: Bodenkontaktfläche
- 28: Bodenfläche
- 30: Streichelelement
- 32: Mast
- 34: Stützelement
- 36: Maststecklager
- 38: Trägerelement
- 40: Mastträgerelement
- 41: Kopfträgerelement
- 42: Schwenkachse
- 44: Ständerlagereinheit
- 46: Bewegungsachse
- 48: Trägerstecklager
- 50: Trägerzahnradelement
- 52: Mastzahnradelement
- 54: Schwenkachse
- 56: Tellerelement
- 58: Streichellagereinheit
- 60: Drahtschnurelement
- 62: Kontaktelement
- 64: Bewegungsachse
- 66: Streichelstecklager
- 68: Streichelzahnradelement
- 70: Drehachse
- 72: Akkueinheit
- 74: Induktionsladeeinheit
- 76: Kabel
- 78: Stecker
- 80: Motoreinheit
- 82: Versorgungskabel
- 84: Heizeinheit
- 86: Heizelement
- 88: Verbindungskabel
- 90: Sensoreinheit
- 92: Sensorelement
- 94: Elektromotor
- 96: Zahnriemen
- 98: Elektromotor
- 100: Streichelsystem
- 102: Transporteinheit
- 104: Auflageeinheit
- 106: Ladestationseinheit
- 108: Verstaueinsatz
- 110: Auflagetisch
- 112: Auflagematte
- 114: Zahnriemen
- 116: Drehelektromotor
- 118: Streichelzahnriemen
- 120: Schiebeelektromotor
- 122: Schiebeelektromotor
- 124: Recheneinheit
- 126: Bedienfeld
- 128: Anzeigefeld
- 130: Ambienteeinheit
- 132: LED-Element
- 134: Lautsprecher
- 136: Verbindungsschritt
- 138: Testschritt
- 140: Längsachse
- 142: Längsachse
- 144: Herstellschritt

## Patentansprüche

1. Mobile Streichelvorrichtung zu einem Erzeugen von Realstreichelbewegungen auf einem Körper, mit zumindest einer Aufständereinheit (12), mit zumindest einer Horizontalträgereinheit (14), welche zumindest im Wesentlichen senkrecht zu der Aufständereinheit (12) angeordnet ist, und mit zumindest einer Streicheleinheit (16), welche an der Horizontalträgereinheit (14) drehbar gelagert ist, **dadurch gekennzeichnet, dass** die Horizontalträgereinheit (14) zumindest zwei Trägerelemente (38, 38') umfasst, welche um eine zumindest im Wesentlichen vertikale Schwenkachse (42) schwenkbar miteinander verbunden sind, wobei die mobile Streichelvorrichtung eine Recheneinheit (124) aufweist, welche dazu vorgesehen ist, eine Motoreinheit (80) zu einem zumindest teilweisen Antreiben der zumindest einen Streicheleinheit (16) mit Geschwindigkeiten zwischen 0,3 cm/s und 30 cm/s über den Körper zu steuern und/oder zu regeln.

2. Mobile Streichelvorrichtung nach Anspruch 1, **dadurch gekennzeichnet, dass** die Schwenkachse (42) zumindest im Wesentlichen parallel zu der Aufständereinheit (12) ausgerichtet ist.

3. Mobile Streichelvorrichtung nach Anspruch 1 oder 2, **dadurch gekennzeichnet, dass** die Horizontalträgereinheit (14) um eine weitere Schwenkachse (54) schwenkbar mit der Aufständereinheit (12) verbunden ist und die weitere Schwenkachse (54) zumindest im Wesentlichen parallel zu der Schwenkachse (42) ausgerichtet ist.

4. Mobile Streichelvorrichtung nach einem der vorhergehenden Ansprüche, **dadurch gekennzeichnet, dass** die Streicheleinheit (16) um eine Drehachse (70) drehbar an der Horizontalträgereinheit (14) gelagert ist, welche zumindest im Wesentlichen parallel zu der Schwenkachse (42) ausgerichtet ist.

5. Mobile Streichelvorrichtung nach einem der vorhergehenden Ansprüche, **dadurch gekennzeichnet, dass** die Streicheleinheit (16) entlang zumindest einer Bewegungsachse (46, 64) linear bewegbar gelagert ist, welche zumindest im Wesentlichen parallel zu der Schwenkachse (42) ausgerichtet ist.

6. Mobile Streichelvorrichtung nach einem der vorhergehenden Ansprüche, **gekennzeichnet durch** eine Motoreinheit (80), welche dazu vorgesehen ist, die zumindest eine Streicheleinheit (16) zu einem Verschwenken um die Schwenkachse (42) und/oder um eine weitere Schwenkachse (54) anzutreiben, und/oder die Streicheleinheit (16) um eine Drehachse (70) zu drehen.

7. Mobile Streichelvorrichtung nach einem der vorhergehenden Ansprüche, **dadurch gekennzeichnet, dass** die Streicheleinheit (16), die Horizontalträgereinheit (14) und/oder die Aufständereinheit (12) jeweils über eine Steckverbindung miteinander verbunden sind.

8. Mobile Streichelvorrichtung nach einem der vorhergehenden Ansprüche, **gekennzeichnet durch** eine Recheneinheit (124), welche dazu vorgesehen ist, eine Motoreinheit (80) zu einem zumindest teilweisen Andrücken der zumindest einen Streicheleinheit (16) mit einer Streichelkraft zwischen 0,1 N und 4 N auf den Körper zu steuern und/oder zu regeln.

9. Mobile Streichelvorrichtung nach einem der vorhergehenden Ansprüche, **gekennzeichnet durch** eine Recheneinheit (124), welche dazu vorgesehen ist, eine Motoreinheit (80) zu einem zumindest teilweisen Bewegen der zumindest einen Streicheleinheit (16) in einer Fließbewegung, insbesondere frei von einer Kontaktunterbrechung und/oder einer Bewegungsunterbrechung, über den Körper zu steuern und/oder zu regeln.

10. Mobile Streichelvorrichtung nach einem der vorhergehenden Ansprüche, **gekennzeichnet durch** eine Akkueinheit (72), welche dazu vorgesehen ist, eine Energie für einen autonomen Betrieb bereitzustellen.

11. Mobile Streichelvorrichtung nach einem der vorhergehenden Ansprüche, **gekennzeichnet durch** eine Heizeinheit (84), welche dazu ausgebildet ist, die zumindest eine Streicheleinheit (16) zumindest teilweise auf eine Temperatur zwischen 25°C und 39°C zu beheizen.

12. Mobile Streichelvorrichtung nach einem der vorhergehenden Ansprüche, **gekennzeichnet durch** eine Sensoreinheit (90), welche dazu vorgesehen ist, eine Position des Körpers, insbesondere eine Position der Streicheleinheit (16) an dem Körper, zu erfassen.

13. Mobile Streichelvorrichtung nach einem der vorhergehenden Ansprüche, **dadurch gekennzeichnet, dass** die Aufständereinheit (12), insbesondere manuell, höhenverstellbar ausgebildet ist.

14. Mobile Streichelvorrichtung nach einem der vorhergehenden Ansprüche, **dadurch gekennzeichnet, dass** die Recheneinheit (124) über eine Fernbedienung, insbesondere über eine App, und/oder per Sprachsteuerung bedienbar ausgebildet ist.

15. Verfahren zur Herstellung der mobilen Streichelvorrichtung (10) nach einem der vorhergehenden Ansprüche.
